# EUROPÄISCHE PATENTSCHRIFT

(11) **EP 4 121 334 B1**
(45) Veröffentlichungstag und Bekanntmachung des Hinweises auf die Patenterteilung: **20.08.2025**
(21) Anmeldenummer: 21725030.7
(22) Anmeldetag: 21.04.2021
(51) Int. Cl.: B61L 15/00

(54) **VERFAHREN ZUM KUPPELN VON TRANSPORTMITTELN SOWIE COMPUTERSYSTEM UND TRANSPORTMITTEL**
METHOD FOR COUPLING MEANS OF TRANSPORT, AND COMPUTER SYSTEM AND MEANS OF TRANSPORT
PROCÉDÉ D'ACCOUPLEMENT DE MOYENS DE TRANSPORT, ET SYSTÈME INFORMATIQUE ET MOYEN DE TRANSPORT

(30) Priorität: 14.05.2020 DE 102020206091
(43) Veröffentlichungstag der Anmeldung: 25.01.2023
(73) Patentinhaber: Siemens Mobility GmbH, 81739 München (DE)
(72) Erfinder: NEITE, Rudolf, 91301 Forchheim (DE); OTTEN, Marius, 90408 Nürnberg (DE); BERGNER, Marco, 91054 Erlangen (DE); UMBACH, Rainer, 90556 Seukendorf (DE)
(74) Vertreter: Siemens Patent Attorneys
(86) Internationale Anmeldenummer: PCT/EP2021/060301
(87) Internationale Veröffentlichungsnummer: WO 2021/228516

(56) Entgegenhaltungen:
- EP-A1- 3 473 524
- DE-A1- 102017 205 786
- DE-A1- 102017 208 888
- HUBERT KIRRMANN: "THE IEC/IEEE TRAIN COMMUNICATION NETWORK", IEEE MICRO, IEEE SERVICE CENTER, LOS ALAMITOS, CA, US, 1 January 2001 (2001-01-01), pages 81 - 92, XP002471919, ISSN: 0272-1732

## Beschreibung

Die vorliegende Erfindung betrifft ein Verfahren zum Kuppeln von Transportmitteln, insbesondere zur Kupplung von Schienenfahrzeugen, sowie ein Computersystem sowie ein Transportmittel.

Beim Betrieb von Transportmitteln, insbesondere Schienenfahrzeugen, sind zur Erhöhung der Transportkapazität verschiedene Maßnahmen bekannt. Beispielsweise können Züge, etwa Regional- oder Fernzüge, mit zusätzlichen Waggons ausgestattet werden. Ist jedoch beispielsweise die Antriebsleistung eines Triebwagens bzw. einer Lokomotive in einem solchen Zug nicht ausreichend, können auch zwei Züge gleicher Bauart miteinander gekuppelt werden.

DE 10 2017 205 786 A1 beschreibt ein Verfahren zum Konfigurieren zumindest eines Geräts in einem Netzwerk. Das Netzwerk erstreckt sich über ein erstes Schienenfahrzeug und ein mit dem ersten Schienenfahrzeug gekoppeltes zweites Schienenfahrzeug. In dem Netzwerk sind ein erster Server des ersten Schienenfahrzeugs und ein zweiter Server des zweiten Schienenfahrzeugs angeordnet. Der erste Server meldet seine Existenz im Netzwerk. Der zweite Server empfängt die Existenzmeldung des ersten Servers. Ein Gerät des zweiten Schienenfahrzeugs wird unter Verwendung der Existenzmeldung des ersten Servers zur Kommunikation mit zumindest einem bestimmten Gerät des ersten Schienenfahrzeugs konfiguriert.

Es ist eine Aufgabe der vorliegenden Erfindung, das Kuppeln von Transportmitteln zu verbessern, insbesondere ein flexibleres Kuppeln zu ermöglichen.

Diese Aufgabe wird gelöst durch ein Verfahren zum Kuppeln von Transportmitteln, insbesondere von Schienenfahrzeugen, sowie ein Computersystem und ein Transportmittel gemäß den unabhängigen Ansprüchen.

Beim Verfahren zum Kuppeln von Transportmitteln, insbesondere von Schienenfahrzeugen, gemäß einem ersten Aspekt der Erfindung wird eine von einem ersten zu kuppelnden Transportmittel über ein Netzwerk gesendete Nachricht empfangen und auf Grundlage der empfangenen Nachricht eine dem ersten zu kuppelnden Transportmittel zugeordnete Identifikationsnummer ermittelt. Erfindungsgemäß wird ein Verzeichnisdienst eines zweiten zu kuppelnden Transportmittels zur Verwaltung von Adressen von Netzwerkteilnehmern des ersten zu kuppelnden Transportmittels auf Grundlage der ermittelten Identifikationsnummer initialisiert.

Ein Netzwerkteilnehmer im Sinne der Erfindung ist vorzugsweise eine an ein Bordnetzwerk eines Transportmittels angeschlossene Komponente bzw. ein funktionelles Bauteil des Transportmittels. Ein Netzwerkteilnehmer kann beispielsweise ein Aktuator wie etwa ein Türaktuator, ein Sensor wie etwa eine Kamera, eine Anzeige wie etwa ein Display und/oder dergleichen sein. Über das Bordnetzwerk können mehrere Netzwerkteilnehmer vorzugsweise miteinander kommunizieren und/oder angesteuert werden.

Ein Aspekt der Erfindung basiert auf dem Ansatz, Transportmitteln, zum Beispiel Zügen, jeweils eine eindeutige Identifikationsnummer zuzuordnen, die einer Kommunikation zwischen Netzwerkteilnehmern der Transportmittel zugrunde gelegt werden kann. Beim Kuppeln von wenigstens zwei Transportmitteln kann diese Identifikationsnummer dann aus einer Nachricht, die von einem ersten der wenigstens zwei Transportmittel gesendet wird, ausgelesen oder zumindest abgeleitet werden. Mithilfe der derart ermittelten Identifikationsnummer lässt sich ein Verzeichnisdienst eines zweiten der wenigstens zwei Transportmittel, beispielsweise ein Server zur Namensauflösung in einer Netzwerkdomain (DNS-Server), initialisieren, und zwar zum Beispiel derart, dass mithilfe des Verzeichnisdiensts Anfragen nach Adressen der Netzwerkteilnehmer des ersten Transportmittels beantwortet werden können. Dadurch ist es möglich, auch "fremde" Transportmittel, die einander nicht bekannt sind, d. h. die über keinerlei Informationen bezüglich der Adressierung von Netzwerkteilnehmern des jeweils anderen Transportmittels verfügen, miteinander zu kuppeln. Beispielsweise können so Transportmittel wie etwa Schienenfahrzeuge mit unterschiedlichen Plattformen bzw. aus unterschiedlichen Projekten, von unterschiedlichen Betreibern und/oder unterschiedlichen Betriebsgebieten kuppeln. Eine solche Kupplung von einander fremden Transportmitteln ermöglicht z. B. eine sogenannte gemischte Mehrfachtraktion, d. h. den gemeinsamen Antrieb von gekuppelten Transportmitteln unterschiedlicher Bauart bzw. aus unterschiedlichen Baureihen.

Um beispielsweise zwei Schienenfahrzeuge, d. h. ganze Züge mit jeweils wenigstens einem Triebwagen bzw. einer Lokomotive und gegebenenfalls weiteren Waggons, miteinander zu kuppeln, werden vorzugsweise die jeweiligen Bordnetzwerke der beiden Schienenfahrzeuge miteinander verbunden. Dadurch können die beiden Schienenfahrzeuge jeweils eine Nachricht über das derart gebildete (fahrzeugübergreifende) Netzwerk senden, die in dem jeweils anderen Fahrzeug empfangen werden kann und dort zum Beispiel auslesbar bzw. decodierbar ist. Vorzugsweise enthält die Nachricht die dem jeweils sendenden Schienenfahrzeug zugeordnete, eindeutige Identifikationsnummer. Mit diesen Identifikationsnummern können beim Verzeichnisdienst des jeweils anderen Schienenfahrzeugs, d. h. zum Beispiel beim DNS-Server des jeweils anderen Schienenfahrzeugs, Adressanfragen nach den Adressen von Netzwerkteilnehmern des Bordnetzwerks dieses Schienenfahrzeugs gestellt werden, etwa wenn ein Netzwerkteilnehmer aus einem der beiden Fahrzeuge mit einem der Netzwerkteilnehmer aus dem anderen der beiden Fahrzeuge kommunizieren will.

Solche Adressanfragen von einem Netzwerkteilnehmer eines Bordnetzwerks in einem der Schienenfahrzeuge gehen in der Regel zunächst bei dem Verzeichnisdienst desselben Bordnetzwerks ein, der diese dann an den Verzeichnisdienst des anderen Fahrzeugs weiterleiten soll. Daher werden vorzugsweise in beiden Schienenfahrzeugen die Verzeichnisdienste, insbesondere auf Grundlage der ermittelten Identifikationsnummer des jeweils anderen Fahrzeugs, initialisiert, d. h. zum Beispiel neu gestartet. Dies ermöglicht es den Verzeichnisdiensten, Adressanfragen bei Bedarf an den jeweils anderen Verzeichnisdienst weiterzuleiten.

Nachfolgend werden bevorzugte Ausführungsformen der Erfindung und deren Weiterbildungen beschrieben, die jeweils, soweit dies nicht ausdrücklich ausgeschlossen wird, beliebig miteinander sowie mit den im Weiteren beschriebenen Aspekten der Erfindung kombiniert werden können.

Erfindungsgemäß wird vor dem Initialisieren des Verzeichnisdiensts des zweiten zu kuppelnden Transportmittels auf Grundlage der ermittelten Identifikationsnummer eine (Netzwerk-)Adresse eines Verzeichnisdiensts des ersten zu kuppelnden Transportmittels erzeugt. Mithilfe der Adresse kann der Verzeichnisdienst im Bordnetzwerk des zweiten Transportmittels, in bevorzugter Weise auch im aus den Bordnetzwerken des ersten und zweiten Transportmittels gebildeten Netzwerk, angesprochen werden. Zweckmäßig wird diese Adresse dann der Initialisierung des Verzeichnisdiensts des ersten zu kuppelnden Transportmittels zugrunde gelegt, zum Beispiel beim Neustart geladen. Mithilfe dieser Adresse ist es möglich, den Verzeichnisdienst des ersten zu kuppelnden Transportmittels zu adressieren. Dadurch kann der Verzeichnisdienst des zweiten zu kuppelnden Transportmittels Adressanfragen nach Adressen von Netzwerkteilnehmern des ersten Transportmittels zuverlässig an den Verzeichnisdienst des ersten zu kuppelnden Transportmittels weiterleiten.

Erfindungsgemäß wird die Adresse mithilfe einer Adressschablone, in welche die ermittelte Identifikationsnummer einsetzbar ist, erzeugt.

20 In einer weiteren bevorzugten Ausführungsform wird die (Netzwerk-)Adresse als IP4-Adresse mithilfe einer Adressschablone, in welche die ermittelte Identifikationsnummer einsetzbar ist, erzeugt. Mit anderen Worten kann die Adresse mithilfe einer Adressschablone, insbesondere aus mehreren Ziffern, erzeugt werden, in der eine vorgegebene Anzahl an Ziffern für die ermittelte Identifikationsnummer reserviert ist. Dabei ist es zweckmäßig, dass die Verzeichnisdienste aller miteinander kuppelbaren, z. B. in einer Verwaltungseinheit zusammengefassten Transportmittel Adressen aufweisen, die jeweils die Identifikationsnummer des entsprechenden Transportmittels enthalten. Vorzugsweise unterscheiden sich alle diese Adressen lediglich bezüglich der Identifikationsnummer. Dadurch kann die Kenntnis der Identifikationsnummer beispielsweise eines Schienenfahrzeugs ausreichend sein, um den Verzeichnisdienst dieses Schienenfahrzeugs im Netzwerk zu adressieren und so die Adressen der Netzwerkteilnehmer dieses Schienenfahrzeugs zu ermitteln.

Dabei ist es insbesondere denkbar, dass in der Adressschablone eine vorgegebene Anzahl an Bits zur Darstellung der Identifikationsnummer reserviert ist. Vorzugsweise sind dabei 11 Bits reserviert, sodass 2¹¹ = 2048 Adressen zur Adressierung von Verzeichnisdiensten zur Verfügung stehen. Mit anderen Worten können dadurch 2048 Transportmittel bzw. Schienenfahrzeuge bereitgestellt werden, die problemlos untereinander kuppeln können.

In einer weiteren bevorzugten Ausführungsform wird die (Netzwerk-)Adresse redundant erzeugt. Dies ist besonders vorteilhaft, wenn auch der Verzeichnisdienst des ersten Transportmittels redundant ausgelegt ist, d. h. wenn das erste Transportmittel einen weiteren Verzeichnisdienst aufweist. Dadurch kann die Kupplung auch bei Ausfall des Verzeichnisdiensts des ersten Transportmittels durchgeführt bzw. aufrechterhalten werden.

In einer weiteren bevorzugten Ausführungsform wird beim Initialisieren auf Grundlage der ermittelten Identifikationsnummer die (Netzwerk-)Adresse eines Verzeichnisdiensts des ersten zu kuppelnden Transportmittels eingelesen. Dadurch kann sichergestellt werden, dass der Verzeichnisdienst des zweiten Transportmittels Adressanfragen von Netzwerkteilnehmern des zweiten Transportmittels schnell und zuverlässig an den Verzeichnisdienst des ersten Transportmittels weiterleiten kann.

Vorzugsweise wird hierzu die zuvor auf Grundlage der ermittelten Identifikationsnummer z. B. als IP4-Adresse erzeugte Adresse gespeichert, etwa in einer Konfigurationsdatei. Der Verzeichnisdienst des zweiten Transportmittels kann dann die erzeugte Adresse aus der Konfigurationsdatei, gegebenenfalls mit weiteren Konfigurationsdaten, laden.

In einer weiteren bevorzugten Ausführungsform ist die Identifikationsnummer eine maximal vierstellige Nummer, die insbesondere zwischen 0 und 2049 liegt, d. h. mit einem der Werte 1, 2, 3, ... , 2047, 2048 korrespondiert. Dadurch kann die Identifikationsnummer mithilfe von 11 Bits ausgedrückt werden und zum Beispiel in eine IP4-Adresse des Verzeichnisdiensts des ersten Transportmittels aufgenommen werden. Diese vierstellige, vorzugsweise durch 11 Bits darstellbare Nummer erlaubt das Bereitstellen und eindeutige Kennzeichnen von 2048 Transportmitteln, z. B. Schienenfahrzeugen, die alle miteinander kuppelbar sind. Dies ist in der Regel mehr als ausreichend, um volle Flexibilität bezüglich des Kuppelns aller Schienenfahrzeuge mehrerer verschiedener Plattformen bzw. aus mehreren verschiedenen Projekten sicherzustellen, da pro Plattform bzw. Projekt üblicherweise nicht mehr als 300 Fahrzeuge hergestellt werden.

In einer weiteren bevorzugten Ausführungsform enthält die vom ersten zu kuppelnden Transportmittel gesendete Nachricht (i) die Identifikationsnummer, (ii) eine Transportmittelnummer, in der Eigenschaften des ersten zu kuppelnden Transportmittels codiert sind, und (iii) eine Reihungsnummer, welche die Position relativ zu anderen zu kuppelnden Transportmitteln, insbesondere zum zweiten zu kuppelnden Transportmittel, kennzeichnet, enthält. Auf Grundlage dieser Informationen kann ein Netzwerkteilnehmer des zweiten Transportmittels, zum Beispiel eine Türsteuerung, gezielt die Adresse eines Netzwerkteilnehmers, zum Beispiel eines Türaktuators, in einem von mehreren anderen gekuppelten Transportmitteln ermitteln bzw. diese ansprechen.

Bei der Transportmittelnummer kann es sich insbesondere um eine sogenannte UIC-Nummer handeln, die von dem Internationalen Eisenbahnverband (Union Internationale des Chemins de fer) an das Transportmittel, z. B. bei dessen Herstellung, vergeben wird. Mithilfe der Transportmittelnummer kann in diesem Fall beispielsweise die Bauart des Transportmittels, das Herkunftsland des Transportmittels, die Baureihe des Transportmittels und/oder dergleichen ermittelt werden. Auch diese Information kann beim Kuppeln oder zumindest bei der Kommunikation zwischen Netzwerkteilnehmern in unterschiedlichen Schienenfahrzeugen nach dem Kuppeln berücksichtigt werden, etwa um zu ermitteln, welche Parameter bei einem Netzwerkteilnehmer ansteuerbar bzw. abrufbar sind.

In einer weiteren bevorzugten Ausführungsform wird auf Grundlage von mehreren Nachrichten, die von verschiedenen zu kuppelnden Transportmitteln gesendet werden, eine Datenbank zur Adressierung von Netzwerkteilnehmern der verschiedenen zu kuppelnden Transportmittel erzeugt. Vorzugsweise werden in dieser Datenbank die jeweiligen Identifikationsnummern, Transportmittelnummern und/oder Reihungsnummern miteinander verknüpft, zum Beispiel in Form einer Tabelle. Diese Datenbank kann dann genutzt werden, um gezielt die Adressen der Netzwerkteilnehmer von anderen gekuppelten Fahrzeugen zu erfragen.

In einer weiteren bevorzugten Ausführungsform stellt die über das Netzwerk gesendete Nachricht eine Protocol Data Unit (PDU) dar, welche die Identifikationsnummer enthält. Die Protocol Data Unit kann dabei neben der Identifikationsnummer auch Verwaltungsinformation zur Sicherheitsschicht gemäß dem OSI-Modell enthalten. Eine solche Nachricht kann z. B. leicht per Multicast gesendet werden.

In einer weiteren bevorzugten Ausführungsform ist das erste zu kuppelnde Transportmittel über die Identifikationsnummer einer Verwaltungseinheit zugeordnet, in der weitere, mit dem Transportmittel kuppelbare Transportmittel zusammengefasst sind. Enthalten die Adressen der Verzeichnisdienste dieser Transportmittel beispielsweise jeweils 11 Bits, um die Identifikationsnummer abzubilden, so lassen sich in einer Verwaltungseinheit, die auch als Domäne bezeichnet werden kann, bis zu 2048 Transportmittel in dieser Verwaltungseinheit zusammenfassen. Das Zusammenfassen der Transportmittel in Verwaltungseinheiten über die Identifikationsnummer hat den Vorteil, dass weiterer Adressraum zur Adressierung der Verzeichnisdienste geschaffen wird.

Beispielsweise können nationale Verwaltungseinheiten vorgesehen sein, in denen zumindest ein Teil aller Transportmittel aus einem Herkunftsland zusammengefasst ist. Da nicht zu erwarten ist, dass beispielsweise Fahrzeuge aus Deutschland mit Fahrzeugen in Australien kuppeln sollen oder gar müssen, können in den entsprechenden Verwaltungseinheiten problemlos die gleichen bzw. zumindest teilweise überlappende Identifikationsnummern vergeben werden.

In einer weiteren bevorzugten Ausführungsform ist die Identifikationsnummer Teil eines von mehreren Nummernbändern der Verwaltungseinheit, welche die in der Verwaltungseinheit zusammengefassten Transportmittel dahingehend klassifizieren, ob sie mehr als einer Verwaltungseinheit zugeordnet sind. Mit anderen Worten kann anhand einer Identifikationsnummer abgeleitet werden, ob das korrespondierende Transportmittel nur mit Transportmitteln aus derselben Verwaltungseinheit oder auch mit Transportmitteln aus verschiedenen Verwaltungseinheiten gekuppelt werden kann. Dadurch wird ein verwaltungseinheitsübergreifendes Kuppeln ermöglicht.

Beispielsweise kann in einer ersten Verwaltungseinheit ein erstes Nummernband aus Identifikationsnummern von 1 bis 1499 für Transportmittel reserviert sein, die nicht mit Transportmitteln aus einer anderen Verwaltungseinheit gekuppelt werden sollen. Ein zweites Nummernband aus Identifikationsnummern von 1500 bis 2048 kann dagegen für Transportmittel reserviert sein, die sowohl mit den der ersten Verwaltungseinheit zugeordneten Transportmitteln als auch den einer zweiten Verwaltungseinheit zugeordneten Transportmitteln kuppelbar sein sollen. Mit anderen Worten entsprechen die Transportmittel, welche Identifikationsnummern aus dem zweiten Nummernband der ersten Verwaltungseinheit aufweisen, den Transportmitteln, die Identifikationsnummern aus einem Nummernband der zweiten Verwaltungseinheit aufweisen.

In einer weiteren bevorzugten Ausführungsform wird die Identifikationsnummer dem ersten zu kuppelnden Transportmittel zusätzlich zu einer Transportmittelnummer, in der Eigenschaften des ersten zu kuppelnden Transportmittels codiert sind, bei dessen Herstellung zugeordnet. Während die Transportmittelnummer, z. B. eine UIC-Nummer, aufgrund der in ihr codierten Information eine Vielzahl von Stellen bzw. Ziffern aufweisen kann, ist es möglich, die Identifikationsnummer wesentlich kürzer, d. h. mit weniger Stellen bzw. Ziffern, auszubilden. So kann die Identifikationsnummer einer IP4-Adressierung eines Verzeichnisdiensts zugrunde gelegt werden, ohne dabei eine Vielzahl der zur Verfügung stehenden 32 Bits zu belegen.

Um die Vergabe der Identifikationsnummern zu verwalten, kann eine, gegebenenfalls zentrale, Identifikationsdatenbank vorgesehen sein, in der die Identifikationsnummern laufend, vorzugsweise projekt- bzw. plattformübergreifend, erfasst werden. Dadurch lässt sich zum Beispiel sicherstellen, dass jedes Schienenfahrzeug unabhängig von seiner Plattform eine eindeutige Identifikationsnummer erhält und dadurch nicht nur mit im Rahmen desselben Projekts hergestellten Fahrzeugen, sondern auch mit im Rahmen anderer Projekte hergestellten Fahrzeugen gekuppelt werden kann.

Um die in der Identifikationsdatenbank erfassten Daten zu komplettieren, können gegebenenfalls auch die Transportmittelnummern, die Eigenschaften des jeweiligen Transportmittels und/oder dergleichen mit in der Datenbank erfasst und mit den jeweiligen Identifikationsnummern verknüpft werden.

Ein Computersystem für ein Transportmittel, insbesondere Schienenfahrzeug, gemäß einem zweiten Aspekt der Erfindung ist vorzugsweise zur Durchführung des Verfahrens gemäß dem ersten Aspekt der Erfindung eingerichtet. Das Computersystem kann zu diesem Zweck insbesondere ein Speichermittel und einen Verzeichnisdienst zur Verwaltung von Adressen von Netzwerkteilnehmern des Transportmittels aufweisen. Im Speichermittel ist vorzugsweise eine Identifikationsnummer des Transportmittels speicherbar oder gespeichert. Der Verzeichnisdienst ist vorzugsweise auf Grundlage der Identifikationsnummer, z. B. über ein Bordnetzwerk des Transportmittels, adressierbar.

Ein Transportmittel, insbesondere ein Schienenfahrzeug, gemäß einem dritten Aspekt der Erfindung weist ein Computersystem gemäß dem zweiten Aspekt der Erfindung auf.

Das Transportmittel kann insbesondere ein Speichermittel, auf dem eine Identifikationsnummer des Transportmittels gespeichert oder speicherbar ist, ein Bordnetzwerk und einen Verzeichnisdienst zur Verwaltung von Adressen von Netzwerkteilnehmern des Transportmittels aufweisen. Dabei ist der Verzeichnisdienst vorzugsweise auf Grundlage der Identifikationsnummer adressierbar. Insbesondere kann die Identifikationsnummer, vorzugsweise in ihrer Binärdarstellung, Teil einer (Netzwerk-)Adresse des Verzeichnisdiensts sein, sodass andere Transportmittel den Verzeichnisdienst auf Grundlage der Identifikationsnummer z. B. über ein Netzwerk, welches das Bordnetzwerk umfasst, adressieren können.

Die bisher gegebene Beschreibung bevorzugter Ausführungsformen der Erfindung enthält zahlreiche Merkmale, die in den einzelnen abhängigen Ansprüchen teilweise zu mehreren zusammengefasst wiedergegeben sind.

Die voranstehend beschriebenen Eigenschaften, Merkmale und Vorteile der Erfindung sowie die Art und Weise, wie diese erreicht werden, werden im Zusammenhang mit den Figuren in der folgenden Beschreibung von Ausführungsbeispielen der Erfindung näher erläutert. In den Figuren werden durchgängig dieselben Bezugszeichen für dieselben oder einander entsprechende Elemente der Erfindung verwendet. Die Ausführungsbeispiele dienen der Erläuterung der Erfindung und beschränken die Erfindung nicht auf die darin angegebenen Kombinationen von Merkmalen, auch nicht in Bezug auf funktionale Merkmale. Außerdem können dazu geeignete Merkmale der Ausführungsbeispiele auch explizit isoliert betrachtet werden.

Es zeigen, zumindest teilweise schematisch:
- FIG 1: ein Beispiel von zwei miteinander zu kuppelnden Transportmitteln;
- FIG 2: ein Beispiel einer auf Grundlage von vier zu kuppelnden Transportmitteln gesendeten Nachrichten erzeugten Datenbank;
- FIG 3: ein Beispiel von zwei Verwaltungseinheiten, in denen jeweils mehrere, miteinander kuppelbare Transportmittel zusammengefasst sind; und
- FIG 4: ein Beispiel eines Verfahrens zur Transportmittelkupplung.

FIG 1 zeigt ein Beispiel von zwei miteinander zu kuppelnden Transportmitteln 10, 20, die jeweils eine Identifikationsnummer N, ein Bordnetzwerk 4 und einen Verzeichnisdienst 2 zur Verwaltung von Adressen von Netzwerkteilnehmern 3 aufweisen. Die Identifikationsnummern N können beispielsweise auf einem Speichermittel eines Computersystems des jeweiligen Transportmittels 10, 20 gespeichert sein. Die Computersysteme können dabei jeweils zumindest auch die Verzeichnisdienste 2, vorzugsweise jedoch auch die Bordnetzwerke 4 umfassen.

Die Transportmittel 10, 20 sind im vorliegenden Beispiel als Schienenfahrzeuge, insbesondere als Züge, ausgebildet und umfassen neben jeweils zwei Triebwagen auch einen Waggon. Zur Erhöhung der Kapazität auf einer durch eines der beiden Transportmittel 10, 20 bedienten Verbindung können die beiden Transportmittel 10, 20 zusammengeschlossen, d. h. beispielsweise aneinander angehängt, werden.

Um die Transportmittel 10, 20 dabei ohne Einschränkungen z. B. bei der Leistung oder der Betriebssicherheit betreiben zu können, ist es möglich, die beiden Transportmittel 10, 20 zu kuppeln. Durch die Kupplung kann, zum Beispiel von einem Führerstand des zweiten Transportmittels 20 aus, nicht nur die als Netzwerkteilnehmer 3 bezeichneten funktionellen Bauteile des zweiten Transportmittels 20, sondern auch die Netzwerkteilnehmer 3 des ersten Transportmittels 10 gesteuert werden. Insbesondere sollten einzelne Netzwerkteilnehmer 3 des zweiten Transportmittels 20 zumindest im Wesentlichen unbeschränkt mit den Netzwerkteilnehmern 3 des ersten Transportmittels 10 kommunizieren können.

Handelt es sich bei den beiden Transportmitteln 10, 20 um Transportmittel aus unterschiedlichen Baureihen, d. h. basieren das erste und das zweite Transportmittel 10, 20 auf unterschiedlichen Plattformen, so kennt keines der Transportmittel 10, 20 die Adressen der Netzwerkteilnehmer 3 im jeweils anderen Bordnetzwerk 4. In diesem Fall können die beiden Bordnetzwerke 4 zwar zu einem (gemeinsamen) Netzwerk 1 verbunden werden, allerdings ist es den Transportmitteln 10, 20 nicht möglich, die Netzwerkteilnehmer 3 im jeweils anderen Transportmittel 10, 20 zu adressieren.

Die Adressen der Netzwerkteilnehmer 3 werden in jedem der beiden Bordnetzwerke 4 mithilfe des jeweiligen Verzeichnisdiensts 2 verwaltet. Bei den Verzeichnisdiensten 2 kann es sich beispielsweise um DNS-Server handeln, bei denen die Adressen der Netzwerkteilnehmer 3 angefragt werden können.

Um eine sogenannte gemischte Mehrfachtraktion zu ermöglichen, **d. h.** die Kupplung zwischen zwei auf verschiedenen Plattformen basierenden bzw. aus zwei verschiedenen Projekten hervorgegangenen Transportmittel 10, 20 realisieren zu können, ist es daher zweckmäßig, die Adressen der Verzeichnisdienste 2 auszutauschen, sodass sie über das Netzwerk 1 angesprochen werden können. Dadurch kann jedes der beiden Transportmittel 10, 20 mit dem Verzeichnisdienst 2 des jeweils anderen Transportmittels 10, 20 kommunizieren und die Adressen z. B. von anzusteuernden Netzwerkteilnehmern 3 erfragen.

Daher ist jedes der beiden Fahrzeuge 10, 20 vorzugsweise dazu eingerichtet, eine Nachricht über das Netzwerk 1 zu senden. Diese Nachrichten können zum Beispiel jeweils von einer zentralen Datenverarbeitungsvorrichtung 5 der Transportmittel 10, 20 gesendet werden, etwa von zentralen Zugservern. Diese Datenverarbeitungsvorrichtungen 5 sind in bevorzugter Weise auch zur Speicherung der jeweiligen Identifikationsnummer N eingerichtet, etwa mithilfe eines entsprechenden Speichermittels. So können die Nachrichten auf Grundlage der jeweiligen Identifikationsnummer N derart erzeugt werden, dass die Identifikationsnummern N im jeweils anderen Transportmittel 10, 20, zum Beispiel von der jeweiligen Datenverarbeitungsvorrichtung 5, ermittelt werden können, etwa durch Auslesen aus den Nachrichten oder durch Decodieren der Nachrichten.

Vorzugsweise sind die Datenverarbeitungsvorrichtungen 5 dabei auch dazu eingerichtet, auf Grundlage der ermittelten Identifikationsnummern N eine Adresse des Verzeichnisdiensts 2 im jeweils anderen Transportmittel 10, 20 zu erzeugen, über die eine Adressanfrage beim jeweiligen Verzeichnisdienst 2 gestellt werden kann. Dazu kann die ermittelte Identifikationsnummer N des entsprechenden Transportmittels 10, 20 als Teil einer IP4-Adresse eingesetzt werden. Mit anderen Worten kann eine Adressschablone mit der Identifikationsnummer N des ersten oder zweiten Transportmittels 10, 20 ergänzt werden, sodass eine vollständige IP4-Adresse des Verzeichnisdiensts 2 dieses Transportmittels 10, 20 erhalten wird.

Dabei ist in der Adressschablone in bevorzugter Weise eine vorgegebene Anzahl von Bits, mit der sich die Identifikationsnummer N von jedem der beiden Transportmittel 10, 20 binär darstellen lässt, reserviert. Die Adressschablone kann in Binärdarstellung beispielsweise die folgende Form aufweisen: 10.00nn-nttt-tttt-tttt.dddd-dddd. Die Buchstaben n bilden dabei drei Bits ab, mit denen eines von acht virtuellen Subnetzwerken (sogenannte VLANs) in den jeweiligen Bordnetzwerken 4 adressiert werden kann. Die Buchstaben t bilden 11 Bits ab, die eine Identifikationsnummer N aus 1 bis 2048 darstellen. Die Buchstaben d bilden acht Bits ab, mit denen 254 verschiedene Netzwerkteilnehmer 3 adressiert werden können.

Die Datenverarbeitungsvorrichtungen 5 sind vorzugsweise dazu eingerichtet, die derart erzeugten Adressen zu speichern, sodass die Verzeichnisdienste 2 darauf zugreifen können. So lassen sich die Verzeichnisdienste 2 nach einer Initialisierung, d. h. zum Beispiel nach einem Neustart, zur Kommunikation mit dem Verzeichnisdienst 2 des jeweils anderen Transportmittels 10, 20 über das Netzwerk 1 einrichten.

Beispielsweise können die Datenverarbeitungsvorrichtungen 5 die erzeugten Adressen jeweils in einer Konfigurationsdatei speichern, die von den Verzeichnisdiensten 2 beim Initialisieren geladen wird. Möchte nun einer der Netzwerkteilnehmer 3 zum Beispiel des ersten Transportmittels 10 einen Netzwerkteilnehmer 3 des zweiten Transportmittels 20 ansprechen, sendet er eine entsprechende Adressanfrage an den Verzeichnisdienst 2 des ersten Transportmittels, welcher die Adressanfrage mithilfe der erzeugten Adresse an den Verzeichnisdienst 2 des zweiten Transportmittels 20 weiterleitet. Dieser kann die Adressanfrage auflösen und dadurch die Kommunikation zwischen den beiden Netzwerkteilnehmern 3 ermöglichen.

FIG 2 zeigt ein Beispiel einer auf Grundlage von vier zu kuppelnden Transportmitteln gesendeten Nachrichten erzeugte Datenbank 6. Die Datenbank 6 enthält dabei Reihungsnummern R, Transportmittelnummern UIC und Identifikationsnummern N von jedem der vier Transportmittel in tabellarischer Form. Die Reihungsnummer R, Transportmittelnummer UIC und Identifikationsnummer N eines Transportmittels sind dabei jeweils in einer Zeile miteinander verknüpft.

Dabei gibt die Reihungsnummer R die Reihenfolge der zu kuppelnden Transportmittel im Kupplungsverbund an. Die Transportmittelnummer UIC enthält Eigenschaften des jeweiligen Transportmittels in codierter Form, zum Beispiel dessen Bauart, Herkunftsland, Baureihe und/oder dergleichen. Die Transportmittelnummer UIC, bei der es sich vorzugsweise um eine für Schienenfahrzeuge vom internationalen Eisenbahnverband vergebene eindeutige Kennzeichnung handelt, kann prinzipiell ebenso wie die Identifikationsnummer N für die eindeutige Identifikation des Transportmittels herangezogen werden. Aufgrund ihrer Länge eignet sie sich aber nicht als Bestandteil einer Adresse eines Netzwerkteilnehmers, insbesondere eines Verzeichnisdiensts, in einem Netzwerk der zu kuppelnden Transportmittel.

Auf Grundlage der Datenbank 6 bzw. der darin enthaltenen Information können bei einem Kuppelvorgang die Adressen der Verzeichnisdienste aller anderen der Transportmittel ermittelt werden, um Adressanfragen an diese Verzeichnisdienste weiterleiten zu können. Der Verzeichnisdienst des Transportmittels mit der Reihungsnummer R "1", der Transportmittelnummer UIC "201-007" und der Identifikationsnummer N "45" kann Adressanfragen nach Adressen von Netzwerkteilnehmern der anderen Transportmittel an die entsprechenden Verzeichnisdienste beispielsweise mit folgenden, auf den Identifikationsnummern N basierenden IP4-Adressen weiterleiten: 10.64.173.2, 10.64.24.2 und 10.64.190.2. In diesem Beispiel werden die dritten Zifferntupel durch die Identifikationsnummern gebildet bzw. die Identifikationsnummern als drittes Zifferntupel herangezogen.

FIG 3 zeigt ein Beispiel von zwei Verwaltungseinheiten 7, in denen jeweils mehrere, miteinander kuppelbare Transportmittel zusammengefasst sind. Dabei sind jeder der Verwaltungseinheiten 7 sowohl Transportmittel zugeordnet, die lediglich mit anderen Transportmitteln aus derselben Verwaltungseinheit kuppelbar sind, als auch Transportmittel, die mit Transportmitteln aus beiden Verwaltungseinheiten 7 kuppelbar sind.

Die Verwaltungseinheiten 7 können zum Beispiel in einer Datenbank in tabellarischer Form vorliegen bzw. verwaltet werden.

In einer Spalte enthalten die Verwaltungseinheiten 7 Transportmittelnummern UIC, in denen Eigenschaften der Transportmittel codiert sind. In einer anderen Spalte enthalten die Verwaltungseinheiten 7 Identifikationsnummern N, mit deren Hilfe die Transportmittel eindeutig identifiziert werden können.

Im gezeigten Beispiel enthalten die Verwaltungseinheiten 7 Information zu 2048 Transportmitteln, zum Beispiel Zügen, denen die Identifikationsnummern N 1 bis 2048 zugeordnet sind. Diese Identifikationsnummern N sind jeweils mit einer Transportmittelnummer UIC des jeweiligen Transportmittels verknüpft.

Die Verwaltungseinheiten 7, welche auch als Domänen bezeichnet werden, sind vorzugsweise mithilfe einer Kennung 8 identifizierbar. Über die Kennung 8 können beispielsweise die Verwaltungseinheiten 7 verschiedener Betreiber, Herkunftsländer und/oder dergleichen voneinander unterschieden werden. Im vorliegenden Beispiel lautet die Kennung für eine der Verwaltungseinheiten 7 "smo.de". In dieser Verwaltungseinheit 7 sind beispielsweise alle Züge der Deutschen Bahn zusammengefasst. Die Kennung der anderen Verwaltungseinheit 7 lautet "smo.at". In dieser Verwaltungseinheit 7 sind beispielsweise alle Züge der österreichischen Bundesbahnen zusammengefasst.

Die Verwaltungseinheiten 7 weisen jeweils zwei Nummernbänder Na, Nb auf, in denen die Identifikationsnummern N zusammengefasst sind. Im ersten Nummernband Na jeder Verwaltungseinheit 7 sind die Identifikationsnummern N derjenigen Transportmittel enthalten, die lediglich mit anderen Transportmitteln aus derselben Verwaltungseinheit 7 kuppelbar sind. Zum Beispiel sind die in der Verwaltungseinheit 7 "smo.de" zusammengefassten Schienenfahrzeuge mit den Identifikationsnummern N aus dem ersten Nummernband Na von 1 bis 1499 lediglich mit anderen Schienenfahrzeugen, die von der Deutschen Bahn betrieben werden, kuppelbar. Dagegen sind die in der Verwaltungseinheit 7 "smo.at" zusammengefassten Schienenfahrzeuge mit den Identifikationsnummern N aus dem ersten Nummernband Na von 1 bis 1499 lediglich mit anderen Schienenfahrzeugen, die von den österreichischen Bundesbahnen betrieben werden, kuppelbar.

Um ein domänenübergreifendes Kuppeln, d. h. eine sogenannte gemischte Mehrfachtraktion, zu ermöglichen, ist jeweils eines der Nummernbänder Nb in beiden Verwaltungseinheiten 7 für Identifikationsnummern N von Transportmitteln reserviert, die beiden Verwaltungseinheiten 7 zugeordnet sind. Mit anderen Worten enthält das Nummernband Nb Identifikationsnummern N von Transportmitteln, die mit Transportmitteln aus beiden Verwaltungseinheiten 7 kuppelbar sind. Dabei sollte ein solches Transportmittel in beiden Verwaltungseinheiten 7 dieselbe Identifikationsnummer N aufweisen, um die Unterscheidbarkeit bzw. Eindeutigkeit sicherzustellen. Zum Beispiel sind die in der Verwaltungseinheit 7 "smo.de" und der Verwaltungseinheit 7 "smo.at" zusammengefassten Schienenfahrzeuge mit den Identifikationsnummern N aus dem zweiten Nummernband Nb von 1500-2048 jeweils mit allen von der deutschen Bahn oder den österreichischen Bundesbahnen betriebenen Schienenfahrzeugen kuppelbar.

Mit anderen Worten handelt es sich in den beiden Verwaltungseinheiten 7 bei den Transportmitteln mit der gleichen Identifikationsnummer N aus dem ersten Nummernband Na von 1 bis 1499 jeweils um unterschiedliche Transportmittel, wie auch den unterschiedlichen Transportmittelnummern UIC zu entnehmen ist. Bei den Transportmitteln mit der gleichen Identifikationsnummer N aus dem zweiten Nummernband Nb von 1500-2048 handelt es sich in beiden Verwaltungseinheiten 7 dagegen jeweils um das gleiche Transportmittel.

FIG 4 zeigt ein Beispiel eines Verfahrens 100 zur Transportmittelkupplung, insbesondere zur Schienenfahrzeugkupplung.

Beim Kuppeln von zwei oder mehreren Transportmitteln, zum Beispiel zwei Schienenfahrzeugen, wird vorzugsweise in einem Verfahrensschritt S1 ein (gemeinsames) Netzwerk zur Kommunikation zwischen den beiden Transportmitteln bereitgestellt. Zu diesem Zweck können beispielsweise die Bordnetzwerke der Transportmittel miteinander verbunden werden. Die Verbindung wird dabei in bevorzugter Weise auf der Sicherungsschicht zwei (Layer 2) gemäß dem OSI-Modell vorgenommen, sodass Frames zwischen den jeweils ein Netzwerksegment bzw. ein lokales Netzwerk bildenden Bordnetzwerken übertragen werden können.

In einem weiteren Verfahrensschritt S2 werden, vorzugsweise zyklisch, von jedem der am Kupplungsvorgang beteiligten Transportmittel Nachrichten über das bereitgestellte Netzwerk gesendet, die in den jeweils anderen Transportmitteln empfangbar sind. Bei den Nachrichten handelt es sich vorzugsweise um Protocol Data Units (PDUs), die zweckmäßigerweise eine Verwaltungsinformation aus der Sicherungsschicht, auf der die Bordnetzwerke verbunden sind, enthält. Diese PDUs können zum Beispiel per Multicast über das Netzwerk gesendet werden.

Diese Nachrichten enthalten in bevorzugter Weise neben einer Transportmittelnummer des jeweiligen sendenden Transportmittels auch eine kurze, z. B. maximal vierstellige, Identifikationsnummer des Transportmittels. Die Transportmittelnummer kennzeichnet das Transportmittel ebenso wie die Identifikationsnummer eindeutig, enthält aber im Gegensatz zur Identifikationsnummer transportmittelspezifische Information, die in der Nummer codiert ist, etwa Angaben zu Bauart, Herkunftsland, Baureihe und/oder dergleichen. Aus diesem Grund ist die Identifikationsnummer kürzer als die Transportmittelnummer, d. h. sie weist weniger Stellen bzw. Ziffern auf, und ist daher zum Beispiel mithilfe weniger Bits darstellbar.

Auf Grundlage der in Verfahrensschritt S2 empfangenen Nachrichten werden die den sendenden Transportmitteln jeweils zugeordneten Identifikationsnummern in einem weiteren Verfahrensschritt S3 ermittelt. Zum Beispiel können die Nachrichten dazu ausgelesen oder gegebenenfalls decodiert werden.

In einem weiteren Verfahrensschritt S4 wird in jedem Transportmittel eine Datenbank erzeugt, in der, vorzugsweise in tabellarischer Form, Information zu den zu kuppelnden Transportmitteln abgelegt wird. In der Datenbank kann zum Beispiel zu jedem der Transportmittel eine Reihungsnummer, welche die Position eines Transportmittels im Kupplungsverbund relativ zu den anderen Transportmitteln des Kupplungsverbunds angibt, die Transportmittelnummer und die Identifikationsnummer gespeichert werden.

In einem weiteren Verfahrensschritt S5 wird, vorzugsweise auf Grundlage der in Verfahrensschritt S4 erzeugten Datenbank, insbesondere auf Grundlage der ermittelten Identifikationsnummern N, in jedem Transportmittel eine (Netzwerk-)Adresse von Verzeichnisdiensten der jeweils anderen Transportmittel erzeugt. Die Verzeichnisdienste verwalten dabei die Adressen von Netzwerkteilnehmern im jeweiligen Bordnetzwerk bzw. Netzwerksegment, die zur Kommunikation mit diesen Netzwerkteilnehmern benötigt werden. Bei den Netzwerkteilnehmern handelt es sich vorzugsweise um Komponenten bzw. funktionelle Bauteile der Transportmittel, die in irgendeiner Form ansteuerbar sind und/oder Daten bereitstellen. Netzwerkteilnehmer können zum Beispiel Aktuatoren wie etwa Türaktuatoren, Leuchtmittel, Lautsprecher, Anzeigen wie etwa Infobildschirme oder Reservierungsanzeigen, Sensoren wie etwa Kameras und/oder dergleichen sein.

Vorzugsweise werden die Adressen derart erzeugt, dass die Identifikationsnummern Teil der jeweiligen Adresse sind. Eine Adresse kann beispielsweise als IP4-Adresse erzeugt werden, also als 32-stellige Binärzahl, wobei die Identifikationsnummer vorzugsweise wenigstens ein Oktett bzw. 1 Byte, d. h. wenigstens eines von drei Zifferntupeln der IP4-Adresse, abbildet. Um eine größere Anzahl an Verzeichnisdiensten adressieren zu können, ist aber zweckmäßig, dass die Identifikationsnummer zumindest auch Teile wenigstens eines weiteren Zifferntupels, d. h. mehr als acht Bits, abbildet.

Zur Erzeugung der Adresse kann eine Adressschablone verwendet werden, in welche die Identifikationsnummer, vorzugsweise in ihrer Binärdarstellung, eingesetzt wird. In der Adressschablone sind zu diesem Zweck vorzugsweise 11 Bits für die Identifikationsnummer reserviert, während die restlichen 21 Bits zum Beispiel für den Header, zur Adressierung eines virtuellen Subnetzes (VLAN) im jeweiligen Bordnetzwerk und zur Adressierung eines von mehreren redundant ausgebildeten, in der Regel zweien, Verzeichnisdiensten reserviert sind.

Die derart erzeugten Adressen werden jeweils in einem Speichermittel des jeweiligen Transportmittels gespeichert, zum Beispiel in Form oder als Teil einer Konfigurationsdatei.

In einem weiteren Verfahrensschritt S6 werden die Verzeichnisdienste der Transportmittel auf Grundlage der ermittelten Identifikationsnummern der jeweils anderen Transportmittel, insbesondere auf Grundlage der erzeugten Adressen, initialisiert, d. h. zum Beispiel neu gestartet. Zu diesem Zweck können etwa in jedem der Transportmittel die Konfigurationsdateien geladen werden. Damit werden die Verzeichnisdienste jeweils in die Lage versetzt, eine Adressanfrage nach einer Adresse eines Netzwerkteilnehmers in einem anderen Transportmittel an den Verzeichnisdienst dieses Transportmittels weiterzuleiten, der die Adressanfrage beantworten bzw. auflösen kann. Dadurch können die Netzwerkteilnehmer in allen Transportmitteln miteinander kommunizieren.

## Patentansprüche

1. Verfahren (100) zum Kuppeln von Transportmitteln, insbesondere von Schienenfahrzeugen, wobei eine von einem ersten zu kuppelnden Transportmittel (10) über ein Netzwerk (1) gesendete Nachricht empfangen (S2) und auf Grundlage der empfangenen Nachricht eine dem ersten zu kuppelnden Transportmittel (10) zugeordnete Identifikationsnummer (N) ermittelt (S3) wird,
**dadurch gekennzeichnet,**
**dass** ein Verzeichnisdienst (2) eines zweiten zu kuppelnden Transportmittels (20) zur Ermittlung von Adressen von Netzwerkteilnehmern (3) des ersten zu kuppelnden Transportmittels (10) auf Grundlage der ermittelten Identifikationsnummer (N) initialisiert (S6) wird,
**dass** vor dem Initialisieren (S6) des Verzeichnisdiensts (2) des zweiten zu kuppelnden Transportmittels (20) auf Grundlage der ermittelten Identifikationsnummer (N) eine Adresse eines Verzeichnisdiensts (2) des ersten zu kuppelnden Transportmittels (10) erzeugt (S5) wird und
**dass** die Adresse mithilfe einer Adressschablone, in welche die ermittelte Identifikationsnummer (N) einsetzbar ist, erzeugt wird.

2. Verfahren (100) nach Anspruch 1,
**dadurch gekennzeichnet,**
**dass** die Adresse als IP4-Adresse mithilfe einer Adressschablone, in welche die ermittelte Identifikationsnummer (N) einsetzbar ist, erzeugt wird.

3. Verfahren (100) nach Anspruch 1 oder 2,
**dadurch gekennzeichnet,**
**dass** die Adresse redundant erzeugt wird.

4. Verfahren (100) nach einem der vorangehenden Ansprüche,
**dadurch gekennzeichnet,**
**dass** beim Initialisieren (S6) auf Grundlage der ermittelten Identifikationsnummer (N) eine Adresse eines Verzeichnisdiensts (2) des ersten zu kuppelnden Transportmittels (10) eingelesen wird.

5. Verfahren (100) nach einem der vorangehenden Ansprüche,
**dadurch gekennzeichnet,**
**dass** die Identifikationsnummer (N) eine maximal vierstellige Nummer ist, die zwischen 0 und 2049 liegt.

6. Verfahren (100) nach einem der vorangehenden Ansprüche,
**dadurch gekennzeichnet,**
**dass** die vom ersten zu kuppelnden Transportmittel (10) gesendete Nachricht die Identifikationsnummer (N), eine Transportmittelnummer (UIC), in der Eigenschaften des ersten zu kuppelnden Transportmittels (10) codiert sind, und eine Reihungsnummer (R), welche die Position relativ zu anderen zu kuppelnden Transportmitteln (20) kennzeichnet, enthält.

7. Verfahren (100) nach einem der vorangehenden Ansprüche,
**dadurch gekennzeichnet,**
**dass** auf Grundlage von mehreren Nachrichten, die von verschiedenen zu kuppelnden Transportmitteln (10, 20) gesendet werden, eine Datenbank (6) zur Adressierung von Netzwerkteilnehmern (3) der verschiedenen zu kuppelnden Transportmittel (10, 20) erzeugt wird.

8. Verfahren nach einem der vorangehenden Ansprüche,
**dadurch gekennzeichnet,**
**dass** die über das Netzwerk gesendete Nachricht eine Protocol Data Unit, welche die Identifikationsnummer (N) enthält, darstellt.

9. Verfahren (100) nach einem der vorangehenden Ansprüche,
**dadurch gekennzeichnet,**
**dass** das erste zu kuppelnde Transportmittel (10) über die Identifikationsnummer (N) einer Verwaltungseinheit (7) zugeordnet ist, in der weitere, mit dem Transportmittel (10) kuppelbare Transportmittel (20) zusammengefasst sind.

10. Verfahren (100) nach Anspruch 9,
**dadurch gekennzeichnet,**
**dass** die Identifikationsnummer (N) Teil eines von mehreren Nummernbändern (Na, Nb) der Verwaltungseinheit (7) ist, welche die in der Verwaltungseinheit (7) zusammengefassten Transportmittel (10, 20) dahingehend klassifizieren, ob sie mehr als einer Verwaltungseinheit (7) zugeordnet sind.

11. Verfahren (100) nach einem der vorangehenden Ansprüche,
**dadurch gekennzeichnet,**
**dass** die Identifikationsnummer (N) dem ersten zu kuppelnden Transportmittel (10) zusätzlich zu einer Transportmittelnummer (UIC), in der Eigenschaften des ersten zu kuppelnden Transportmittels (10) codiert sind, bei dessen Herstellung zugeordnet wird.

12. Computersystem für ein Transportmittel (10, 20), insbesondere Schienenfahrzeug, mit einem Speichermittel und einem Verzeichnisdienst (2) zur Verwaltung von Adressen von Netzwerkteilnehmern (3) des Transportmittels (10, 20),
**dadurch gekennzeichnet,**
**dass** eine Identifikationsnummer (N) des Transportmittels (10, 20) im Speichermittel speicherbar ist und der Verzeichnisdienst (2) auf Grundlage der Identifikationsnummer (N) über ein Bordnetzwerk (4) des Transportmittels (10, 20) adressierbar ist,
**dass** vor einem Initialisieren (S6) des Verzeichnisdiensts (2) des zweiten zu kuppelnden Transportmittels (20) auf Grundlage der ermittelten Identifikationsnummer (N) eine Adresse eines Verzeichnisdiensts (2) des ersten zu kuppelnden Transportmittels (10) erzeugt (S5) wird und
**dass** die Adresse als IP4-Adresse mithilfe einer Adressschablone, in welche die ermittelte Identifikationsnummer (N) einsetzbar ist, erzeugt wird.

13. Transportmittel (10, 20), insbesondere Schienenfahrzeug, mit einem Computersystem gemäß Anspruch 12.

## Claims

1. Method (100) for coupling means of transport, in particular rail vehicles, wherein a message sent by way of a network (1) by a first means of transport (10) to be coupled is received (S2) and an identification number (N) assigned to the first means of transport (10) to be coupled is determined (S3) on the basis of the received message,
**characterised in that**
a directory service (2) of a second means of transport (20) to be coupled is initialised (S6) in order to determine addresses of network subscribers (3) of the first means of transport (10) to be coupled on the basis of the determined identification number (N),
prior to initialisation (S6) of the directory service (2) of the second means of transport (20) to be coupled, an address of a directory service (2) of the first means of transport (10) to be coupled is generated (S5) on the basis of the determined identification number (N) and
the address is generated with the aid of an address template, in which the determined identification number (N) can be used.

2. Method (100) according to claim **1,**
**characterised in that**
the address is generated as an IP4 address with the aid of an address template, in which the determined identification number (N) can be used.

3. Method (100) according to claim 1 or 2,
**characterised in that**
the address is generated redundantly.

4. Method (100) according to one of the preceding claims,
**characterised in that**
upon initialisation (S6) an address of a directory service (2) of the first means of transport (10) to be coupled is read in on the basis of the determined identification number (N).

5. Method (100) according to one of the preceding claims,
**characterised in that**
the identification number (N) is at most a four-digit number which lies between 0 and 2049.

6. Method (100) according to one of the preceding claims,
**characterised in that**
the message sent by the first means of transport (10) to be coupled contains the identification number (N), a means of transport number (UIC), in which properties of the first means of transport (10) to be coupled are encoded, and a series number (R) which identifies the position relative to other means of transport (20) to be coupled.

7. Method (100) according to one of the preceding claims,
**characterised in that**
a database (6) for addressing network subscribers (3) of the various means of transport (10, 20) to be coupled is generated on the basis of a number of messages, which are sent by various means of transport (10, 20) to be coupled.

8. Method according to one of the preceding claims,
**characterised in that**
the message sent by way of the network represents a protocol data unit, which contains the identification number (N).

9. Method (100) according to one of the preceding claims,
**characterised in that**
the first means of transport (10) to be coupled is assigned to a management unit (7) by way of the identification number (N), in which management unit (7) further means of transport (20) which can be coupled to the means of transport (10) are combined.

10. Method (100) according to claim 9,
**characterised in that**
the identification number (N) is part of one of several number bands (Na, Nb) of the management unit (7), which classify the means of transport (10, 20) combined in the management unit (7) to determine whether they are assigned to more than one management unit (7).

11. Method (100) according to one of the preceding claims,
**characterised in that**
the identification number (N) is assigned to the first means of transport (10) to be coupled in addition to a means of transport number (UIC), in which properties of the first means of transport (10) to be coupled are encoded, during its production.

12. Computer system for a means of transport (10, 20), in particular rail vehicle, with a storage means and a directory service (2) for managing addresses of network subscribers (3) of the means of transport (10, 20),
**characterised in that**
an identification number (N) of the means of transport (10, 20) can be stored in the storage means and the directory service (2) can be addressed on the basis of the identification number (N) by way of an onboard network (4) of the means of transport (10, 20),
prior to an initialisation (S6) of the directory service (2) of the second means of transport (20) to be coupled an address of a directory service (2) of the first means of transport (10) to be coupled is generated (S5) on the basis of the determined identification number (N) and the address is generated as an IP4 address with the aid of an address template in which the determined identification number (N) can be used.

13. Means of transport (10, 20), in particular rail vehicle, with a computer system according to claim 12.

## Revendications

1. Procédé (100) d'accouplement de moyens de transport, en particulier de véhicules ferroviaires, dans lequel un message, envoyé par l'intermédiaire d'un réseau (1) par un premier moyen (10) de transport à accoupler, est reçu (S2) et, sur la base du message reçu, on détermine (S3) un numéro (N) d'identification affecté au premier moyen (10) de transport à accoupler,
**caractérisé**
**en ce que** l'on initialise (S6), sur la base des numéros (N) d'identification déterminés, un service (2) de répertoire d'un deuxième moyen (20) de transport à accoupler pour la détermination d'adresses de participants (3) au réseau du premier moyen (10) de transport à accoupler,
**en ce que**, avant l'initialisation (S6) du répertoire (2) du deuxième moyen (20) de transport à accoupler, on produit (S5), sur la base des numéros (N) d'identification déterminés, une adresse d'un service (2) de répertoire du premier moyen (10) de transport à accoupler, et
**en ce que** l'on produit l'adresse à l'aide d'un gabarit d'adresse, dans lequel le numéro (N) d'identification déterminé peut être inséré.

2. Procédé (100) suivant la revendication 1,
**caractérisé**
**en ce que** l'on produit l'adresse sous la forme d'une adresse IP4 à l'aide d'un gabarit d'adresse, dans lequel le numéro (N) d'identification déterminé peut être inséré.

3. Procédé (100) suivant la revendication 1 ou 2,
**caractérisé**
**en ce que** l'on produit l'adresse de manière redondante.

4. Procédé (100) suivant l'une des revendications précédentes,
**caractérisé**
**en ce que**, lors de l'initialisation (S6) sur la base du numéro (N) d'identification déterminé, on lit une adresse d'un service (2) de répertoire du premier moyen (10) de transport à accoupler.

5. Procédé (100) suivant l'une des revendications précédentes,
**caractérisé**
**en ce que** le numéro (N) d'identification est un numéro à quatre chiffres au maximum, qui est compris entre 0 et 2049.

6. Procédé (100) suivant l'une des revendications précédentes,
**caractérisé**
**en ce que** le message, envoyé par le premier moyen (10) de transport à accoupler, contient le numéro (N) d'identification, un numéro (UIC) de moyen de transport, dans lequel des propriétés du premier moyen (10) de transport à accoupler sont codées, et un numéro (R) de rangement, qui caractérise la position relativement à d'autres moyens (20) de transport à accoupler.

7. Procédé (100) suivant l'une des revendications précédentes,
**caractérisé**
**en ce que**, sur la base de plusieurs messages, qui sont envoyés par divers moyens (10, 20) de transport à accoupler, on produit une base (6) de données pour l'adressage de participants (3) au réseau des divers moyens (10, 20) de transport à accoupler.

8. Procédé (100) suivant l'une des revendications précédentes,
**caractérisé**
**en ce que** le message envoyé en passant par le réseau représente un protocole data unit, qui contient le numéro (N) d'identification.

9. Procédé (100) suivant l'une des revendications précédentes,
**caractérisé**
**en ce que** le premier moyen (10) de transport à accoupler est affecté en passant par le numéro (N) d'identification à une unité (7) de gestion, dans laquelle d'autres moyens (20) de transport pouvant être accouplés aux moyens (10) de transport sont rassemblés.

10. Procédé (100) suivant la revendication 9,
**caractérisé**
**en ce que** le numéro (N) d'identification fait partie d'une parmi plusieurs gammes (Na, Nb) de numéros de l'unité (7) de gestion, qui classe les moyens (10, 20) de transport rassemblés dans l'unité (7) de gestion sur le point de savoir s'ils sont affectés à plus d'une unité (7) de gestion.

11. Procédé (100) suivant l'une des revendications précédentes,
**caractérisé**
**en ce que** l'on affecte lors de sa production le numéro (N) d'identification au premier moyen (10) de transport à accoupler supplémentairement à un moyen (UIC) de transport, dans lequel des propriétés du premier moyen (10) de transport à accoupler sont codées.

12. Système d'ordinateur pour un moyen (10, 20) de transport, en particulier un véhicule ferroviaire, comprenant un moyen de mémoire et un service (2) de répertoire pour la gestion d'adresses de participants (3) à un réseau du moyen (10, 20) de transport,
**caractérisé**
**en ce qu'**un numéro (N) d'identification du moyen (10, 20) de transport est mis dans le moyen de mémoire et le service (2) de répertoire peut être adressé sur la base du numéro (N) d'identification en passant par un réseau (4) de bord du moyen (10, 20) de transport,
**en ce que**, avant l'initialisation (S6) du répertoire (2) du deuxième moyen (20) de transport à accoupler, on produit (S5), sur la base des numéros (N) **d'identification** déterminés, une adresse d'un service (2) de répertoire du premier moyen (10) de transport à accoupler,
**en ce que** l'on produit l'adresse à l'aide d'un gabarit d'adresse, dans lequel le numéro (N) d'identification déterminé peut être inséré.

13. Moyens (10, 20) de transport, en particulier véhicule ferroviaire ayant un système d'ordinateur suivant la revendication 12.
